# FASCICULE DE BREVET EUROPEEN

(11) **EP 1 474 285 B1**
(45) Date de publication et mention de la délivrance du brevet: **28.05.2008**
(21) Numéro de dépôt: 03718828.1
(22) Date de dépôt: 04.02.2003
(51) Int. Cl.: B31B 19/90, B31B 39/00, B65D 33/25

(54) **SAC DOUBLE PLI**
DOPPELFALTIGER BEUTEL
DUPLEX BAG

(30) Priorité: 05.02.2002 FR 0201328
(43) Date de publication de la demande: 10.11.2004
(73) Titulaire: S2F FLEXICO, 60119 Henonville (FR)
(72) Inventeur: ROGER, Antony, F-78500 Sartrouville (FR)
(74) Mandataire: Texier, Christian
(86) Numéro de dépôt international: PCT/FR2003/000333
(87) Numéro de publication internationale: WO 2003/066318

(56) Documents cités:
- GB-A- 2 127 678
- US-A- 4 335 817
- US-A- 5 221 143
- US-A- 5 776 044

## Description

### DOMAINE TECHNIQUE GENERAL.

La présente invention concerne le domaine des sachets d'emballage.

De nombreux sachets d'emballage et de nombreux systèmes pour la fabrication de ceux-ci ont déjà été proposés.

Pour des sachets peu épais, généralement plats, à l'état rempli, les moyens connus donnent globalement satisfaction. Dans ce cas, les sachets sont formés le plus souvent de deux feuilles planes soudées entre elles sur trois côtés et munis de moyens de fermeture, par exemple de profilés mâle/femelle complémentaires au niveau de l'embouchure des sachets.

En revanche jusqu'ici, la réalisation de sachets destinés à recevoir un contenu épais, quelle que soit sa nature, ne s'avère pas totalement satisfaisante, bien que de nombreuses recherches aient été conduites dans ce domaine très particulier.

En particulier, de tels sachets requièrent souvent des épaisseurs de parois relativement importantes, et il n'est pas aisé de fixer des moyens de fermeture sur de telles parois.

Cette fixation des moyens de fermeture est encore plus délicate dans le cas de moyens de fixation étant situés non pas à l'embouchure du sachet d'emballage, mais sur une face du sachet.

On a représenté sur la figure 1 annexée, de manière schématique, une technique connue de réalisation de sachets comportant des moyens de fermeture 5 fixés sur une paroi 3 du sachet d'emballage 1, et non pas sur l'embouchure 2 du sachet d'emballage.

Les moyens de fermeture 5 sont soudés ou collés aux points 6 sur la paroi avant 3 du sac 1.

Les points de fixation sont effectués sur des moyens de fixation 7 des moyens de fermeture 5. Ces moyens de fixation 7 comportent des voiles, par exemple en matière plastique.

Les moyens de fermeture 5 peuvent également comporter des moyens 8 formant curseurs facilitant l'ouverture et la fermeture des moyens de fermeture 5.

Des exemples de tels sacs connus sont décrits et illustrés dans les documents US 4 335 817 et EP 0 843 636.

Les sachets selon l'art antérieur comportent cependant des inconvénients.

Notamment, les points de fixation 6 ne sont pas tout à fait sondes.

De tels sachets ne prévoient pas la fixation de moyens de fixation sur des sachets comportant des parois avec deux épaisseurs, à savoir des sacs double pli.

US-A-5 221 143 présente un procédé selon le préambule de la revendication 1 et un sachet selon le préambule de la revendication 23.

### PRESENTATION DE L'INVENTION

L'invention propose de pallier ces inconvénients.

A cet effet l'invention propose un procédé de fabrication de sachets d'emballage double pli selon la revendication 1.

L'invention est avantageusement complétée par les caractéristiques suivantes prises seules ou en une quelconque de leur combinaison techniquement possible :
- on fixe l'ensemble de fermeture sur les deux feuilles d'emballage, de sorte que les moyens de fixation de l'ensemble de fermeture soient compris entre les deux feuilles d'emballage ;
- on fixe l'ensemble de fermeture sur l'une des deux feuilles d'emballage, le double pli formé par l'autre feuille d'emballage ne recouvrant pas les moyens de fixation de l'ensemble de fermeture ;
- on soude les moyens de fixation de l'ensemble de fermeture sur la feuille d'emballage ;
- on colle les moyens de fixation de l'ensemble de fermeture sur la feuille d'emballage ;
- on découpe au moins l'ouverture destinée à être sur la paroi extérieure du sachet double pli avec une prédécoupe en pointillés, de sorte que la paroi du sachet est apte à former une fermeture recouvrant l'ensemble de fermeture à l'avant du sachet et étant du type inviolable avant la première ouverture ; et
- on fixe une bande adhésive en face de l'ouverture de la paroi extérieure, cette bande constituant alors un élément inviolable à retirer lors de la première ouverture du sachet.
L'invention concerne les sachets produits par ce procédé.

### PRESENTATION DES FIGURES

D'autres caractéristiques, buts et avantages de l'invention ressortiront de la description qui suit qui est clairement illustrative et non limitative et qui doit être lue en regard des dessins annexés sur lesquels :
- la figure 1, déjà commentée, représente schématiquement un sac selon l'art antérieur comportant une ouverture sur une paroi simple pli ;
- la figure 2 représente schématiquement une vue de face d'un sac double pli comportant une ouverture sur une paroi du sac ;
- la figure 3 représente un premier mode de fixation d'une ouverture et d'un ensemble de fermeture entre les deux feuilles d'une paroi d'un sac double pli ;
- la figure 4 représente un autre mode de fixation de moyens de fermeture sur un sac double pli ;
- la figure 5 représente un mode de réalisation où un sachet d'emballage comporte en face des moyens de fermeture une fenêtre prédécoupée formant « bande inviolable » ;
- la figure 6 représente un mode de réalisation où un sachet d'emballage comporte en face des moyens de fermeture une bande adhésive formant bande inviolable ;
- la figure 7 représente un mode de réalisation dans lequel des ouvertures sont formées sur la partie supérieure du sachet une fois rempli et permet ainsi de former une poignée de préhension ;
- la figure 8 représente un mode de réalisation selon lequel les moyens de préhension sont formés par des sangles fixées sur la partie supérieure du sac d'emballage ; et
- la figure 9 représente schématiquement un montage d'une machine permettant la fixation de moyens de fermeture et la fabrication de sachets double pli.

### DESCRIPTION DETAILLEE

Comme on l'a indiqué précédemment la présente invention concerne la fabrication sur machine automatique de sachets refermables, ces sachets comportant une paroi double pli.

La présente invention peut s'appliquer aussi bien aux machines de fabrication automatique de sachets à défilement horizontal qu'aux machines à fabrication automatique de sachets à défilement vertical.

Par ailleurs, la présente invention s'applique aussi bien aux machines de fabrication automatique de sachets avec remplissage au cours d'une étape ultérieure à la fabrication et éventuellement séparée géographiquement du lieu de fabrication, qu'aux machines de fabrication, au remplissage et fermeture - du type « FORM, FILL and SEAL » (FFS) selon la terminologie anglo-saxonne généralement utilisée - en un lieu unique et au cours d'étapes successives.

Ainsi la présente invention s'applique de préférence et avantageusement à des machines du type FFS à défilement vertical.

On a représenté schématiquement sur la figure 2 un sac 1 destiné à recevoir un contenu épais, qui sera par exemple inséré dans le sac 1 par l'embouchure 2, ce sac 1 comportant principalement deux parois 3 et 4.

Un tel sachet 1 est formé selon une technique connue en elle-même par le repliement d'une feuille d'emballage sur elle-même pour former un sac. Le sac 1 comporte par exemple mais non obligatoirement des soufflets 9 sur ses côtés. On se référera avantageusement à la demande FR 2 758 761 pour comprendre la formation et la fabrication de tels sachets.

On référence par 3 la paroi avant du sac 1, et par 4 la paroi arrière du sac 1.

La paroi avant 3 comporte un ensemble de fermeture 5, cet ensemble de fermeture 5 comportant par exemple mais non obligatoirement des moyens 8, facilitant l'ouverture et la fermeture des moyens de fermeture de l'ensemble 5. Les moyens 8 seront par exemple formés d'un curseur pouvant se déplacer le long de profilés complémentaires de fermeture connus en eux-mêmes.

L'ensemble de fermeture 5 peut également comporter des moyens de fermeture ne comportant pas de profilés de fermeture complémentaires du type mâle/femelle.
L'ensemble de fermeture peut comporter un voile en forme de U ou en forme de W, ou tout type de forme connue en elle-même.
De plus, l'ensemble 5 peut comporter un voile recouvrant les moyens de fermeture, et permettant de former un voile du type « inviolable ». Le voile est ouvert lors de la première ouverture du sachet par la rupture d'une ligne de faiblesse pratiquée dans le matériau du voile, cette ligne de faiblesse pouvant comporter des pointillés.

Les parois du sachet 1 comportent deux épaisseurs, appelées plis. On a référencé à la figure 2 par 31 le pli extérieur de la paroi 3 et par 32 le pli intérieur de la paroi 3. On a également référencé par 41 le pli extérieur de la paroi 4 et par 42 le pli de la paroi 4, le pli 42 étant à l'intérieur du sachet 1.

La figure 3 représente schématiquement la fixation de l'ensemble de fermeture 5 à l'intérieur de la paroi double pli 3.

Selon l'invention, l'ensemble de fixation 5 comporte des moyens de fixation 7. Ces moyens de fixation 7 seront par exemple formés de voiles latéraux, en matière quelconque. Les voiles latéraux pourront ainsi être composés de matière classique, mais également de matière du type papier ou carton.

Selon l'invention, ces moyens de fixation 7 sont fixés en des points 6 à la paroi du sac 1.

Les points de fixation 6 comportent, selon un premier mode de réalisation représenté à la figure 3, un premier point de fixation 61 qui fixe les moyens de fixation 7 au pli 31, et un deuxième point de fixation 62 fixant les moyens de fixation 7 au pli 32.

Ce mode de réalisation a l'avantage par rapport au mode de réalisation selon l'art antérieur de permettre la fixation très solide de l'ensemble de fermetures 5 sur un sac double pli.

Sur la figure 3, on a représenté un ensemble de fermeture 5 comportant des moyens formant profilés 10 complémentaires du type mâle/femelle ainsi que des moyens formant curseur 8 permettant l'ouverture et la fermeture aisées de ces moyens de fermeture 10.

Le curseur pourra être en métal ou en plastique.

D'autres moyens de fermeture peuvent évidemment être fixés sur une telle paroi 3, par exemple des moyens ne comportant pas de curseur de fermeture, ou des moyens de fermeture ne comportant pas de profilés complémentaires.

La figure 4 représente un autre mode de réalisation pour la fixation d'un ensemble de fermeture 5 sur une paroi 3.

Selon ce mode de réalisation, la paroi 3 comporte des points de fixation 6 qui ne sont pas superposés.

En effet, les moyens de fixation de l'ensemble 5 sont fixés au pli 31 par un point de fixation 61, alors qu'ils ne sont pas fixés au pli 32 de la paroi 3.

Dans le mode de réalisation représenté à la figure 3, le pli 32 n'est pas exactement aux mêmes dimensions que le pli 31. Autrement dit, la fenêtre découpée dans le pli 32 afin de permettre à un utilisateur d'avoir un accès à l'intérieur du sac est de dimensions plus importantes que la fenêtre percée dans le pli 31 du sac 1, cette dernière fenêtre permettant l'accès aux moyens de fermeture du sac.

Le pli 32 est fixé au pli 31 par des points de fixation référencés par 63_sur la figure 4.

Sur la figure 4, on a représenté des moyens de fermeture ne comportant pas de curseurs d'ouverture et de fermeture. Les moyens de fermeture comportent des profilés complémentaires du type mâle/femelle, mais une variante de ce mode de réalisation comportant des moyens de fermeture ne présentant pas de tels profilés est envisageable.

La figure 5 représente une variante du mode de réalisation représenté à la figure 3. Selon cette variante, le pli 31 ne comporte pas d'ouverture permettant un accès direct à l'ensemble de fermetures 5 par un utilisateur.

Selon cette variante, la fenêtre 33 est prédécoupée dans le pli 31, sans être totalement ouverte. Ainsi, les moyens de fermeture 5 ne sont pas accessibles de l'extérieur du sachet. La fenêtre prédécoupée 33 constitue donc une fermeture du type « inviolable » permettant d'indiquer à un utilisateur que le sachet n'a jamais été ouvert.

Lors de la première ouverture du sachet 1, l'utilisateur découpera selon les pointillés effectués dans le pli 31 la fenêtre inviolable 33. A cet effet, les pointillés constituent une ligne de faiblesse dans le pli 31 permettant l'ouverture facile de la fenêtre inviolable 33.

Les pointillés prédécoupés peuvent être d'un autre type, par exemple une ligne de faiblesse ayant une épaisseur moindre dans le cas de plis en matière plastique par exemple.

Sur la figure 5, la fenêtre inviolable est située sur le pli 31. On peut également envisager de disposer une fenêtre inviolable sur le pli 32, en conservant ou non la fenêtre du type inviolable sur le pli 31.

La figure 6 représente une autre variante du sachet représenté à la figure 3, selon laquelle la fenêtre inviolable n'est plus constituée par une fenêtre prédécoupée dans le pli 31, mais est constituée par une bande adhésive 33 qui est collée sur le pourtour de la fenêtre ouverte dans le pli 31, l'adhésivité étant faite par des points de fixation 64 situés à l'extérieur du sachet.

Cette adhésivité relativement forte permet d'effectuer une étanchéité parfaite du type inviolable au droit de l'ensemble de fixation 5.

Cette bande adhésive 33 pourra être constituée d'un matériau du type matière plastique.

Comme dans la variante représentée à la figure 5, cette bande adhésive peut également être collée sur la paroi située à l'intérieur du sac sur le pli 32. Le choix d'une bande adhésive sur le pli 31 et/ou 32 se fait indépendamment l'un de l'autre.

On pourra également par exemple disposer une bande adhésive comme représenté à la figure 6 sur une fenêtre inviolable du type de celle représentée à la figure 5.

La figure 7 représente un sac selon l'invention dans lequel on a percé dans la partie supérieure deux fenêtres 10 permettant de former des moyens de préhension pour le transport du sac d'emballage.

La figure 8 représente une variante selon laquelle les moyens de préhension sont constitués par des lanières 11.

La fixation des lanières ou cordes 11 pourra s'effectuer par un collage ou par un enfilage desdites lanières dans des trou pratiqués sur la partie supérieure du sachet. L'enfilage est suivi d'une étape où l'on colle sur la partie supérieure du sachet ou l'on noue les lanières dans les trous pratiqués à cet effet.

En variante, le sac peut ne comporter qu'une sangle ou cordelette formant poignée.

Les parois du sac d'emballage peuvent être indifféremment en matière plastique, en matière du type papier ou du type carton. Les parois peuvent par exemple être constituées d'un pli intérieur en une matière, le pli extérieur étant dans une autre matière.

La figure 9 représente schématiquement une machine qui ne fait pas partie de l'invention permettant de de réaliser le procédé de formation et de fabrication des sachets selon l'invention.

Une première feuille d'emballage 31 est déroulée à partir d'un rouleau de feuilles 92.

A l'étape 94, une fenêtre est percée ou prédécoupée.

Au point 95, un ensemble de fermetures 5 est fixé au droit de la fenêtre percée ou prédécoupée.

A l'étape 96, on soude ou on colle sur le pourtour de la fenêtre percée ou prédécoupée les moyens de fixation de l'ensemble de fermeture. L'étape 96 peut par exemple s'effectuer grâce au passage de la feuille entre deux galets de défilement visibles sur la figure 9.
On rappelle ici que l'ensemble de fermeture est quelconque et qu'il comporte ou non un curseur.

Simultanément au défilement de la feuille 31, une feuille d'emballage 32 est dévidée du rouleau 91.

A l'étape 93, on perce ou prédécoupe une fenêtre de taille similaire ou de taille différente de la fenêtre percée ou prédécoupée au point 94, en fonction du mode de réalisation que l'on veut obtenir (voir à cet effet les figures 3 et 4).

La feuille 32 continue son défilement pour arriver simultanément en 97 avec la feuille 31. A ce stade, on contrecolle la feuille 32 à la feuille 31 afin d'obtenir une feuille d'emballage double pli.

Le perçage ou le prédécoupage des fenêtres aux étapes 93 et 94 est synchronisé, afin que les fenêtres se trouvent au droit l'une de l'autre lorsqu'elles arrivent au point 97. L'étape 97 peut par exemple s'effectuer grâce au passage des feuilles entre deux galets de défilement visibles sur la figure 9.

On prévoit à partir du point 98 des procédés et des machines pour la soudure latérale afin de former le sac, avec ou sans soufflets latéraux, son remplissage avant la fermeture de l'embouchure supérieure du sac.

L'étape 98 peut également comporter le perçage des moyens de préhension du type poignée ou la fixation des sangles et lanières formant moyens de préhension. Elle pourra s'effectuer sur un autre site que celui des étapes représentées à la figure 9, à des moments proches ou relativement éloignés dans le temps.

On rappelle que le schéma de la figure 9 ne présuppose en rien de la position de la machine. Par exemple, il peut s'agir d'un défilement vertical ou horizontal et que la fixation de l'ensemble de fermeture 5 peut s'effectuer longitudinalement ou transversalement au défilement de la feuille d'emballage 31.

## Revendications

1. Procédé de fabrication de sachets (1) d'emballage double pli (31 ; 32), comportant les étapes selon lesquelles :
- on fait défiler une première (31) feuille extérieure d'emballage dans laquelle on découpe ou prédécoupe une ouverture.
- on fait défiler une deuxième (32) feuille intérieure d'emballage dans laquelle on découpe ou prédécoupe une autre ouverture;
- on applique un ensemble de fermeture (5) comportant des profilés de fermeture complémentaires sur une feuille d'emballage en défilement, en face d'une ouverture;
- on fixe l'ensemble de fermeture sur ladite feuille d'emballage;
- on fixe les deux feuilles d'emballage l'une sur l'autre pour former une feuille double pli, cette feuille étant ensuite formée en sachet d'emballage (1), **caractérisé en ce qu'**on fixe l'ensemble de fermeture (5) sur la première feuille (31) extérieure, de sorte que l'ensemble de fermeture soit à l'intérieur de la feuille double pli.

2. Procédé selon la revendication 1, **caractérisé en ce qu'**on fixe l'ensemble de fermeture (5) sur les deux feuilles (31 ; 32) d'emballage, de sorte que les moyens de fixation de l'ensemble de fermeture soient compris entre les deux feuilles d'emballage.

3. Procédé selon la revendication 1, **caractérisé en ce qu'**on fixe l'ensemble de fermeture sur l'une des deux feuilles d'emballage (31 ; 32), le double pli formé par l'autre feuille d'emballage ne recouvrant pas les moyens de fixation de l'ensemble de fermeture.

4. Procédé selon l'une des revendications 1 à 3, **caractérisé en ce qu'**on soude les moyens de fixation de l'ensemble de fermeture sur la feuille d'emballage.

5. Procédé selon l'une des revendications 1 à 3, **caractérisé en ce qu'**on colle les moyens de fixation de l'ensemble de fermeture sur la feuille d'emballage.

6. Procédé selon l'une des revendications 1 à 5, **caractérisé en ce que** les moments de découpe des ouvertures sont synchronisés de façon à ce que les ouvertures soient situées les unes en face des autres lors de la réunion postérieure des feuilles d'emballage pour former la feuille double pli.

7. Procédé selon l'une des revendications 1 à 6, **caractérisé en ce qu'**on découpe au moins l'ouverture destinée à être sur la paroi extérieure (31) du sachet double pli avec une prédécoupe en pointillés, de sorte que la paroi du sachet est apte à former une fermeture recouvrant l'ensemble de fermeture à l'avant du sachet et étant du type inviolable avant la première ouverture.

8. Procédé l'une des revendications 1 à 7, **caractérisé en ce qu'**on découpe l'ouverture destinée à être sur la paroi intérieure (32) du sachet double pli avec une prédécoupe en pointillés, de sorte que la paroi intérieure du sachet est apte à former une fermeture recouvrant l'ensemble de fermeture à l'intérieur du sachet et étant du type inviolable avant la première ouverture.

9. Procédé selon l'une des revendications 1 à 8, **caractérisé en ce qu'**on fixe une bande adhésive (33) en face de l'ouverture de la paroi extérieure, cette bande constituant alors un inviolable à retirer lors de la première ouverture du sachet.

10. Procédé selon l'une des revendications 1 à 9, **caractérisé en ce qu'**on forme les sachets d'emballage en pliant la feuille double pli sur elle-même.

11. Procédé selon l'une des revendications 1 à 10, **caractérisé en ce qu'**on plie la feuille double pli pour obtenir des soufflets (9) sur les côtés du sachet.

12. Procédé selon l'une des revendications 1 ou 11, **caractérisé en ce qu'**on amène l'ensemble de fermeture transversalement par rapport au sens de défilement de la feuille d'emballage.

13. Procédé selon l'une des revendications 1 à 11, **caractérisé en ce qu'**on amène l'ensemble de fermeture longitudinalement par rapport au sens de défilement de la feuille d'emballage.

14. Procédé selon l'une des revendications 1 à 13, **caractérisé en ce que** l'ensemble de fermeture comporte un curseur (8) facilitant l'ouverture et la fermeture des moyens de fermeture de l'ensemble.

15. Procédé selon l'une des revendications 1 à 14, **caractérisé en ce que** l'ensemble de fermeture comporte un voile de fermeture situé vers l'extérieur ou vers l'intérieur du sachet, et recouvrant les moyens de fermeture de l'ensemble de fermeture, de sorte que ledit voile constitue un élément inviolable avant la première ouverture du sachet

16. Procédé selon la revendication 15, **caractérisé en ce que** le voile de fermeture comporte une ligne de faiblesse apte à être rompue lors de la première ouverture du sachet.

17. Procédé selon l'une des revendications 1 à 16, **caractérisé en ce qu'**au moins une feuille d'emballage est une feuille en matière plastique.

18. Procédé selon l'une des revendications 1 à 17, **caractérisé en ce qu'**au moins une feuille d'emballage est une feuille en matière de type papier.

19. Procédé selon l'une des revendications 1 à 18, **caractérisé en ce qu'**au moins une feuille d'emballage est une feuille en matière de type carton.

20. Procédé selon l'une des revendications 1 à 19, **caractérisé en ce que** la feuille d'emballage double pli est envoyé vers un procédé de formage et de remplissage du type fabrication, remplissage et fermeture.

21. Procédé selon l'une des revendications 1 à 20, **caractérisé en ce qu'**on pratique une ouverture formant poignée dans le haut du sachet d'emballage.

22. Procédé selon l'une des revendications 1 à 20, **caractérisé en ce qu'**on fixe au moins une sangle de préhension formant poignée sur le haut du sachet d'emballage.

23. Sachet d'emballage double pli, comportant :
- une première (31) feuille extérieure d'emballage comportant une ouverture
- une deuxième (32) feuille intérieure d'emballage comportant une autre ouverture ;
- un ensemble de fermeture (5) comportant des profilés de fermeture complémentaires fixé sur une feuille d'emballage, en face d'une ouverture ;
les deux feuilles d'emballage étant fixées l'une sur l'autre pour former une feuille double pli, cette feuille formant ledit sachet (1) d'emballage, **caractérisé en ce que** l'ensemble de fermeture est fixé sur la première feuille (31) extérieure, de sorte que l'ensemble de fermeture soit à l'intérieure de la feuille double pli.

24. Sachet selon la revendication 23, **caractérisé en ce que** l'ensemble de fermeture (5) est situé sur les deux feuilles d'emballage, de sorte que les moyens de fixation de l'ensemble de fermeture sont compris entre les deux feuilles d'emballage.

25. Sachet selon la revendication 23, **caractérisé en ce que** l'ensemble de fermeture est fixé sur l'une (31) des deux feuilles d'emballage, le double pli formé par l'autre feuille d'emballage ne recouvrant pas les moyens de fixation de j'ensemble de fermeture.

26. Sachet selon l'une des revendications 23 à 25, **caractérisé en ce que** au moins l'ouverture destinée à être sur la paroi extérieure du sachet double pli comporte une prédécoupe en pointillés, de sorte que la paroi du sachet forme une fermeture recouvrant l'ensemble de fermeture à l'avant du sachet et étant du type inviolable avant la première ouverture.

27. Sachet selon l'une des revendications 23 à 26, **caractérisé en ce que** l'ouverture destinée à être sur la paroi intérieure du sachet double pli comporte une prédécoupe en pointillés, de sorte que la paroi intérieure du sachet forme une fermeture recouvrant l'ensemble de fermeture à l'intérieur du sachet et étant du type inviolable avant la première ouverture.

28. Sachet selon l'une des revendications 23 à 27, **caractérisé en ce qu'**il comporte une bande adhésive sur la paroi extérieure du sachet et recouvrant l'ensemble de fermeture du sachet, cette bande adhésive constituant un inviolable avant la première ouverture du sachet.

29. Sachet selon l'une des revendications 23 à 28, **caractérisé en ce qu'**il comporte des soufflets sur ses côtés.

30. Sachet selon l'une des revendications 23 à 29, **caractérisé en ce que** l'ensemble de fermeture comporte un curseur facilitant l'ouverture et la fermeture des moyens de fermeture de l'ensemble.

31. Sachet selon l'une des revendications 23 à 30, **caractérisé en ce que** l'ensemble de fermeture comporte un voile de fermeture situé vers l'extérieur ou vers l'intérieur du sachet, et recouvrant les moyens de fermeture de l'ensemble de fermeture, de sorte que ledit voile constitue un élément inviolable avant la première ouverture du sachet.

32. Sachet selon la revendication 31, **caractérisé en ce que** le voile de fermeture comporté une ligne de faiblesse apte à être rompue lors de la première ouverture du sachet.

33. Sachet selon l'une des revendications 23 à 32, **caractérisé en ce qu'**il comporte au moins une feuille d'emballage qui est une feuille en matière plastique.

34. Sachet selon l'une des revendications 23 à 33, **caractérisé en ce qu'**il comporte au moins une feuille d'emballage qui est une feuille en matière de type papier.

35. Sachet selon l'une des revendications 23 à 34, **caractérisé en ce qu'**il comporte au moins une feuille d'emballage qui est une feuille en matière de type carton.

36. Sachet selon l'une des revendications 23 à 35, **caractérisé en ce qu'**il comporte dans sa partie supérieure une ouverture formant poignée de préhension.

37. Sachet selon l'une des revendications 23 à 35, **caractérisé en ce qu'**il comporte dans sa partie supérieure au moins une sangle formant poignée de préhension.

38. Sachet selon la revendications 37, **caractérisé en ce que** la sangle est du type cordelette.

## Claims

1. A method for manufacturing double ply (31, 32) packaging sachets (1) comprising the steps according to which:
- a first external packaging sheet (31) is fed in, on which an opening is cut out or pre-cut out;
- a second internal packaging sheet (32) is fed in, on which another opening is cut out or pre-cut out;
- a zipper comprising complementary sealing profiles (5) is attached to a packaging sheet being fed through, opposite said opening;
- the zipper is attached to said packaging sheet;
- the two packaging sheets are attached to one another to form a double ply sheet, wherein this sheet is then formed into a packaging sachet (1), **characterised in that** the zipper (5) is attached to the first external sheet (31), such that the zipper is inside the double ply sheet.

2. A method set forth in claim 1, **characterised in that** the zipper (5) is attached onto the two packaging sheets (31, 32), so that the attachment means of the zipper is incorporated between the two packaging sheets.

3. A method set forth in claim 1, **characterised in that** the zipper is attached to one of the two packaging sheets (31, 32), wherein the double ply formed by the other packaging sheet does not cover the means for applying the zipper.

4. A method set forth in any of claims 1 to 3, **characterised in that** the means for attaching the zipper is welded to the packaging sheet.

5. A method set forth in any of claims 1 to 3, **characterised in that** the means for attaching the zipper is glued to the packaging sheet.

6. A method set forth in any of claims 1 to 5, **characterised in that** the moments when the openings are cut out are synchronised so that the openings are positioned opposite one another when the packaging sheets are joined later on to form the double ply sheet.

7. A method set forth in any of claims 1 to 6, **characterised in that** at least the opening designed to be positioned on the external wall (31) of the double ply sachet is cut out with a pre-cut dotted line, so that the wall of the sachet is capable of forming a seal covering the zipper on the front of the sachet and is tamper-proof type prior to it being opened for the first time.

8. A method set forth in any of claims 1 to 7, **characterised in that** the opening designed to be positioned on the internal wall (32) of the double ply sachet is cut out with a pre-cut dotted line, so that the interior wall of the sachet is capable of forming a seal covering the zipper on the inside of the sachet and is tamper-proof type prior to it being opened for the first time.

9. A method set forth in any of claims 1 to 8, **characterised in that** an adhesive strip (33) is attached opposite the opening of the external wall, wherein this strip thus constitutes a tamper-proof element to be removed when the sachet is first opened.

10. A method set forth in one of claims 1 to 9, **characterised in that** packaging sachets are formed by folding the double ply sheet on itself.

11. A method set forth in any of claims 1 to 10, **characterised in that** the double ply sheet is folded in order to obtain gussets (9) on the sides of the sachet.

12. A method set forth in any of claims 1 to 11, **characterised in that** the zipper is fed transversally in relation to the feed through direction of the packaging sheet.

13. A method set forth in any of claims 1 to 11, **characterised in that** the zipper is fed longitudinally in relation to the feed through direction of the packaging sheet.

14. A method set forth in any of claims 1 to 13, **characterised in that** the zipper comprises a slider (8) facilitating the opening and the closing of the means for sealing the zipper.

15. A method set forth in any of claims 1 to 14, **characterised in that** the zipper comprises a sealing film located towards the outside or inside of the sachet, which covers the means for sealing the zipper, so that said film constitutes a tamper-proof element prior to the sachet being opened for the first time.

16. A method set forth in claim 15, **characterised in that** the sealing film comprises a line of weakness capable of being torn open when the sachet is opened for the first time.

17. A method set forth in any of claims 1 to 16, **characterised in that** at least one packaging sheet is a sheet made of plastic material.

18. A method set forth in any of claims 1 to 17, **characterised in that** at least one packaging sheet is a sheet made of paper type material.

19. A method set forth in any of claims 1 to 18, **characterised in that** at least one packaging sheet is a sheet made of carton type material.

20. A method set forth in any of claims 1 to 19, **characterised in that** the double ply packaging sheet is sent to a forming and filling process, of the form, fill and seal type.

21. A method set forth in any of claims 1 to 20, **characterised in that** an opening forming a handle is made at the top of the packaging sachet.

22. A method set forth in any of claims 1 to 20, **characterised in that** at least one grip strap forming a handle is attached to the top of the packaging sachet.

23. A double ply packaging sachet comprising:
- a first external packaging sheet (31) comprising a opening;
- a second internal packaging sheet (32) comprising another opening;
- a zipper (5) comprising complementary sealing profiles, attached to a packaging sheet, opposite an opening;
wherein the two packaging sheets are attached to one another so as to form a double ply sheet, wherein this sheet forms said packaging sachet (1), **characterised in that** the zipper is attached to the first external sheet (31), so that the zipper is inside the double ply sheet.

24. Sachet according to claim 23, **characterised in that** the zipper (5) is located on the two packaging sheets, so that the means for applying the zipper is incorporated between the two packaging sheets.

25. Sachet according to claim 23, **characterised in that** the zipper is attached to one of the two packaging sheets (31), wherein the double ply formed by the other packaging sheet does not cover the means of attachment of the zipper.

26. Sachet according to any of claims 23 to 25, **characterised in that** at least the opening designed to be positioned on the external wall of the double ply sachet comprises a pre-cut dotted line, so that the wall of the sachet forms a seal covering the zipper on the front of the sachet and is tamper-proof type prior to it being opened for the first time.

27. Sachet according to any of claims 23 to 26, **characterised in that** the opening designed to be positioned on the internal wall of the double ply sachet comprises a pre-cut dotted line, so that the interior wall of the sachet forms a seal covering the zipper on the inside of the sachet and is tamper-proof type prior to it being opened for the first time.

28. Sachet according to any of claims 23 to 27, **characterised in that** it comprises an adhesive strip on the external wall of the sachet which covers the zipper of the sachet, wherein this adhesive strip constitutes a tamper-proof element prior to the sachet being opened for the first time.

29. Sachet according to any of claims 23 to 28, **characterised in that** it comprises gussets on its sides.

30. Sachet according to one of claims 23 to 29, **characterised in that** the zipper comprises a slider facilitating the opening and closing of the means for sealing the zipper.

31. Sachet according to any of claims 23 to 30, **characterised in that** the zipper comprises a sealing film located towards the outside or inside of the sachet, which covers the means for sealing the zipper, so that said film constitutes a tamper-proof element prior to the sachet being opened for the first time.

32. Sachet according to claim 31, **characterised in that** the sealing film comprises a line of weakness capable of being torn open when the sachet is opened for the first time.

33. Sachet according to any of claims 23 to 32, **characterised in that** it comprises at least one packaging sheet which is a sheet made of plastic.

34. Sachet according to any of claims 23 to 33, **characterised in that** it comprises at least one packaging sheet which is a sheet made of paper type material.

35. Sachet according to any of claims 23 to 34, **characterised in that** it comprises at least one packaging sheet which is a sheet made of carton type material.

36. Sachet according to any of claims 23 to 35, **characterised in that** it comprises an opening on its upper part forming a grip handle.

37. Sachet according to any of claims 23 to 35, **characterised in that** it comprises at least one strap on its upper part forming a grip handle.

38. Sachet according to claim 37, **characterised in that** the strap is of cord type.

## Patentansprüche

1. Verfahren zur Herstellung von Verpackungsbeuteln (1) mit Doppelfalz (31, 32) mit Arbeitsschritten, bei denen
- ein erstes äußeres Verpackungsblatt (31) durchgeführt wird, in dem eine Öffnung ausgeschnitten ist bzw. vorher ausgeschnitten wurde,
- ein zweites inneres Verpackungsblatt (32) durchgeführt wird, in dem eine weitere Öffnung ausgeschnitten ist bzw. vorher ausgeschnitten wurde,
- eine Verschließbaugruppe (5) mit zusätzlichen Verschließprofilen auf einem durchlaufenden Verpackungsblatt einer Öffnung gegenüber angebracht wird,
- die Verschließbaugruppe auf diesem Blatt befestigt wird,
- die beiden Verpackungsblätter aufeinander befestigt werden, um ein Doppelfalzblatt zu bilden, das anschließend zu einem Verpackungsbeutel (1) geformt wird, **dadurch gekennzeichnet, dass** die Verschließbaugruppe (5) auf dem ersten äußeren Blatt (31) befestigt wird, so dass sich die Verschließbaugruppe im Inneren des Doppelfalzblatts befindet.

2. Verfahren nach Anspruch 1, **dadurch gekennzeichnet, dass** die Verschließbaugruppe (5) auf den beiden Verpackungsblättern (31, 32) befestigt wird, so dass sich die Befestigungsmittel der Verschließbaugruppe zwischen den Verpackungsblättern befinden.

3. Verfahren nach Anspruch 1, **dadurch gekennzeichnet, dass** die Verschließbaugruppe auf einem der beiden Verpackungsblätter (31, 32) befestigt wird, wobei der vom jeweils anderen Verpackungsblatt gebildete Doppelfalz die Befestigungsmittel der Verschließbaugruppe nicht überdeckt.

4. Verfahren nach einem der Ansprüche 1 bis 3, **dadurch gekennzeichnet, dass** die Befestigungsmittel der Verschließbaugruppe auf den Verpackungsblatt angeschweißt werden.

5. Verfahren nach einem der Ansprüche 1 bis 3, **dadurch gekennzeichnet, dass** die Befestigungsmittel der Verschließbaugruppe auf den Verpackungsblatt angeklebt werden.

6. Verfahren nach einem der Ansprüche 1 bis 5, **dadurch gekennzeichnet, dass** die Zeitpunkte zum Ausschneiden der Öffnungen so synchronisiert sind, dass sich die Öffnungen beim Zusammenfügen der Verpackungsblätter, um das Doppelfalzblatt zu bilden, einander gegenüber befinden.

7. Verfahren nach einem der Ansprüche 1 bis 6, **dadurch gekennzeichnet, dass** mindestens die Öffnung, die sich auf der Außenseite (31) des Doppelfalzbeutels befinden soll, durch vorgestanzte Sollbruchstellen ausgeschnitten wird, so dass die Wand des Beutels einen Verschluss bilden kann, der die Verschließbaugruppe auf der Vorderseite des Beutels überdeckt und einen Garantiestreifen vor dem ersten Öffnen bildet.

8. Verfahren nach einem der Ansprüche 1 bis 7, **dadurch gekennzeichnet, dass** mindestens die Öffnung, die sich auf der Innenseite (32) des Doppelfalzbeutels befinden soll, durch vorgestanzte Sollbruchstellen ausgeschnitten wird, so dass die Innenwand des Beutels einen Verschluss bilden kann, der die Verschließbaugruppe im Inneren des Beutels überdeckt und einen Garantiestreifen vor dem ersten Öffnen bildet.

9. Verfahren nach einem der Ansprüche 1 bis 8, **dadurch gekennzeichnet, dass** gegenüber der Öffnung in der Außenwand ein Klebstreifen (33) befestigt wird, der damit einen Garantiestreifen bildet, der beim ersten Öffnen des Beutels entfernt werden muss.

10. Verfahren nach einem der Ansprüche 1 bis 9, **dadurch gekennzeichnet, dass** die Verpackungsbeutel durch Falten des Doppelfalzblatts um sich selbst gebildet werden.

11. Verfahren nach einem der Ansprüche 1 bis 10, **dadurch gekennzeichnet, dass** das Doppelfalzblatt so gefaltet wird, dass Zwickel (9) auf den Seiten des Beutels gebildet werden.

12. Verfahren nach einem der Ansprüche 1 bis 11, **dadurch gekennzeichnet, dass** die Verschließbaugruppe quer zur Durchlaufrichtung des Verpackungsblatts eingeführt wird.

13. Verfahren nach einem der Ansprüche 1 bis 11, **dadurch gekennzeichnet, dass** die Verschließbaugruppe längs zur Durchlaufrichtung des Verpackungsblatts eingeführt wird.

14. Verfahren nach einem der Ansprüche 1 bis 13, **dadurch gekennzeichnet, dass** die Verschließbaugruppe einen Schieber (8) besitzt, mit dem das Öffnen und Schließen der Verschließmittel der Verschließbaugruppe erleichtert wird.

15. Verfahren nach einem der Ansprüche 1 bis 14, **dadurch gekennzeichnet, dass** die Verschließbaugruppe eine Abdeckung besitzt, die zur Außenseite oder zur Innenseite des Beutels hin gelegen ist und die Verschließmittel der Verschließbaugruppe überdeckt, so dass diese Abdeckung einen Garantiestreifen vor dem ersten Öffnen des Beutels bildet.

16. Verfahren nach Anspruch 15, **dadurch gekennzeichnet, dass** die Abdeckung eine vorgestanzte Sollreißnaht besitzt, die beim ersten Öffnen des Beutels aufgerissen werden kann.

17. Verfahren nach einem der Ansprüche 1 bis 16, **dadurch gekennzeichnet, dass** mindestens ein Verpackungsblatt ein Blatt aus Kunststoff ist.

18. Verfahren nach einem der Ansprüche 1 bis 17, **dadurch gekennzeichnet, dass** mindestens ein Verpackungsblatt ein Blatt aus einem Werkstoff vom Typ Papier ist.

19. Verfahren nach einem der Ansprüche 1 bis 18, **dadurch gekennzeichnet, dass** mindestens ein Verpackungsblatt ein Blatt aus einem Werkstoff vom Typ Pappe ist.

20. Verfahren nach einem der Ansprüche 1 bis 19, **dadurch gekennzeichnet, dass** das Doppelfalzblatt zu einem Form- und Füllprozess vom Typ Formen, Füllen und Verschließen geschickt wird.

21. Verfahren nach einem der Ansprüche 1 bis 20, **dadurch gekennzeichnet, dass** im oberen Teil des Verpackungsbeutels eine Öffnung angebracht wird, wodurch Traggriff gebildet wird.

22. Verfahren nach einem der Ansprüche 1 bis 20, **dadurch gekennzeichnet, dass** am oberen Teil des Verpackungsbeutels mindestens ein Greifgurt angebracht wird, wodurch Traggriff gebildet wird.

23. Verpackungsbeutel mit Doppelfalz mit
- einem ersten äußeren Verpackungsblatt (31) mit einer Öffnung,
- einem zweiten inneren Verpackungsblatt (32) mit einer weiteren Öffnung,
- einer Verschließbaugruppe (5) mit zusätzlichen Verschließprofilen, die auf einem Verpackungsblatt einer Öffnung gegenüber befestigt ist,
wobei die beiden Verpackungsblätter aufeinander befestigt werden, um ein Doppelfalzblatt zu bilden, das anschließend zu einem Verpackungsbeutel (1) geformt wird, **dadurch gekennzeichnet, dass** die Verschließbaugruppe auf dem ersten äußeren Blatt (31) befestigt wird, so dass sich die Verschließbaugruppe im Inneren des Doppelfalzblatts befindet.

24. Verpackungsbeutel nach Anspruch 23, **dadurch gekennzeichnet, dass** sich die Verschließbaugruppe (5) auf den beiden Verpackungsblättern befindet, so dass die Befestigungsmittel der Verschließbaugruppe zwischen den Verpackungsblättern eingefasst sind.

25. Verpackungsbeutel nach Anspruch 23, **dadurch gekennzeichnet, dass** die Verschließbaugruppe auf einem (31) der beiden Verpackungsblätter befestigt wird, wobei der vom jeweils anderen Verpackungsblatt gebildete Doppelfalz die Befestigungsmittel der Verschließbaugruppe nicht überdeckt.

26. Verpackungsbeutel nach einem der Ansprüche 23 bis 25, **dadurch gekennzeichnet, dass** mindestens die Öffnung, die sich auf der Außenseite des Doppelfalzbeutels befinden soll, vorgestanzte Sollbruchstellen besitzt, so dass die Wand des Beutels einen Verschluss bilden kann, der die Verschließbaugruppe auf der Vorderseite des Beutels überdeckt und einen Garantiestreifen vor dem ersten Öffnen bildet.

27. Verpackungsbeutel nach einem der Ansprüche 23 bis 26, **dadurch gekennzeichnet, dass** mindestens die Öffnung, die sich auf der Innenseite des Doppelfalzbeutels befinden soll, vorgestanzte Sollbruchstellen besitzt, so dass die Innenwand des Beutels einen Verschluss bilden kann, der die Verschließbaugruppe im Inneren des Beutels überdeckt und einen Garantiestreifen vor dem ersten Öffnen bildet.

28. Verpackungsbeutel nach einem der Ansprüche 23 bis 27, **dadurch gekennzeichnet, dass** er auf der Außenwand des Beutels einen die gesamte Verschließbaugruppe überdeckenden Klebstreifen besitzt, der damit einen Garantiestreifen vor ersten Öffnen des Beutels bildet.

29. Verpackungsbeutel nach einem der Ansprüche 23 bis 28, **dadurch gekennzeichnet, dass** er auf beiden Seiten Zwickel besitzt.

30. Verpackungsbeutel nach einem der Ansprüche 23 bis 29, **dadurch gekennzeichnet, dass** die Verschließbaugruppe einen Schieber besitzt, mit dem das Öffnen und Schließen der Verschließmittel der Verschließbaugruppe erleichtert wird.

31. Verpackungsbeutel nach einem der Ansprüche 23 bis 30, **dadurch gekennzeichnet, dass** die Verschließbaugruppe eine Abdeckung besitzt, die zur Außenseite oder zur Innenseite des Beutels hin gelegen ist und die Verschließmittel der Verschließbaugruppe überdeckt, so dass diese Abdeckung einen Garantiestreifen vor dem ersten Öffnen des Beutels bildet.

32. Verpackungsbeutel nach Anspruch 31, **dadurch gekennzeichnet, dass** die Abdeckung eine vorgestanzte Sollreißnaht besitzt, die beim ersten Öffnen des Beutels aufgerissen werden kann.

33. Verpackungsbeutel nach einem der Ansprüche 23 bis 32, **dadurch gekennzeichnet, dass** er mindestens ein Verpackungsblatt besitzt, das ein Blatt aus Kunststoff ist.

34. Verpackungsbeutel nach einem der Ansprüche 23 bis 33, **dadurch gekennzeichnet, dass** er mindestens ein Verpackungsblatt besitzt, das ein Blatt aus einem Werkstoff vom Typ Papier ist.

35. Verpackungsbeutel nach einem der Ansprüche 23 bis 34, **dadurch gekennzeichnet, dass** er mindestens ein Verpackungsblatt besitzt, das ein Blatt aus einem Werkstoff vom Typ Pappe ist.

36. Verpackungsbeutel nach einem der Ansprüche 23 bis 35, **dadurch gekennzeichnet, dass** er in seinem oberen Teil eine Öffnung besitzt, durch die ein Traggriff gebildet wird.

37. Verpackungsbeutel nach einem der Ansprüche 23 bis 35, **dadurch gekennzeichnet, dass** er an seinem oberen Teil mindestens einen Gurt besitzt, der einen Traggriff bildet.

38. Verpackungsbeutel nach Anspruch 37, **dadurch gekennzeichnet, dass** der Gurt vom Typ Schnur ist.
